# FASCICULE DE BREVET EUROPEEN

(11) **EP 0 183 613 B1**
(45) Date de publication et mention de la délivrance du brevet: **30.03.1988**
(21) Numéro de dépôt: 85402265.4
(22) Date de dépôt: 21.11.1985
(51) Int. Cl.: F27D 23/00, H05B 6/20

(54) **Four à induction à canaux verticaux**
Induktionsofen mit vertikalen Kanälen
Induction furnace with vertical channels

(30) Priorité: 23.11.1984 FR 8418138
(43) Date de publication de la demande: 04.06.1986
(73) Titulaire: AUTOMOBILES PEUGEOT, 75116 Paris (FR); AUTOMOBILES CITROEN, 92200 Neuilly-sur-Seine (FR)
(72) Inventeur: Berson, André, F-95500 Gonesse (FR)
(74) Mandataire: Boivin, Claude

(56) Documents cités:
- DE-C- 519 344
- FR-B- 81 101

## Description

La présente invention concerne les fours électriques à induction, à canaux verticaux, utilisés pour assurer la fusion et le maintien à température d'un alliage, par exemple d'un alliage d'aluminium.

Dans ces fours, la fusion du métal ou de l'alliage a lieu à l'intérieur des canaux verticaux, ce qui provoque un encrassement rapide de ces derniers et oblige à les décrasser régulièrement.

Le décrassage des canaux verticaux est effectué à l'aide de broches de décrassage qui sont jusqu'à présent manoeuvrées à la main. L'opérateur communique à la broche un mouvement rectiligne alternatif vertical en frappant avec une masse sur la tige de la broche si l'effort demandé par la descente est trop important. Pour remonter la broche, l'opérateur frappe à l'aide de la masse sous la poignée de la broche ou bien utilise un palan et une élingue. Ce travail est d'autant plus pénible qu'il est exécuté au-dessus du bain de métal en fusion.

La présente invention a pour objet un four à induction à canaux verticaux qui est perfectionné de manière à remédier à cet inconvénient.

Le four selon l'invention est caractérisé en ce qu'il comporte une série de broches de décrassage qui sont disposées chacune dans l'axe d'un canal et qui sont montées mobiles verticalement par rapport au four de façon à pouvoir être déplacées dans les canaux ou extraites de ceux-ci, un moteur pour déplacer l'ensemble des broches, et des moyens automatiques temporisés pour commander le moteur de façon à imprimer aux broches un mouvement alternatif vertical à des intervalles de temps donnés.

Les moyens automatiques temporisés de commande du moteur peuvent comprendre une horloge de commande temporisée émettant un signal périodique propre à commander le moteur dans le sens correspondant à la descente des broches, un contacteur détectant la position basse des broches, et un temporisateur sensible au signal du contacteur et propre à commander le moteur dans le sens correspondant à la remontée des broches.

Le four comporte avantageusement des moyens pour ne permettre le chauffage que lorsque les broches sont en position haute. Le chauffage est ainsi arrêté pendant la manoeuvre de décrassage ce qui évite le brassage du métal qui entraînerait une érosion des broches.

Le moteur peut être constitué par un vérin à double effet, de préférence pneumatique, dont la tige est solidaire de l'ensemble des broches. Il peut également être constitué par un moteur électrique dont l'arbre de sortie est relié par l'intermédiaire d'un limiteur de couple à un pignon en prise avec une crémaillère solidaire de l'ensemble des broches.

Les broches peuvent être montées sur une traverse qui est solidaire de la tige du vérin ou de la crémaillère et qui est mobile par rapport à un portique supportant le moteur et disposé au-dessus du four.

On a décrit ci-après, à titre d'exemples non limitatifs, deux modes de réalisation du four selon l'invention, avec référence au dessin annexé dans lequel:
la fig. 1 montre un four dans lequel les broches sont déplacées par un vérin;
la fig. 2 montre un four dans lequel les broches sont déplacées par un moteur électrique.

A la fig. 1, on voit un four de fusion électrique à l'induction 1 comportant des canaux verticaux 2 à l'intérieur desquels a lieu la fusion du métal. Ces canaux sont associés à des bobines 3 connectées par des conducteurs 4 à une armoire électrique de commande 5.

Dans l'axe de chaque canal 2 se trouve une broche de décrassage 6, l'ensemble des broches étant fixé à une traverse 7. Celle-ci est solidaire de la tige de piston 8 d'un vérin pneumatique 9, à double effet, qui est disposé verticalement et porté par un portique 10 reposant sur le four 1. Ce portique porte à sa partie inférieure un guide 11 pour les broches de décrassage 6.

Le vérin 9 est alimenté an air comprimé par un distributeur 12. Ce distributeur est commandé dans le sens de descente des broches par une horloge de commande temporisée 13 et, dans le sens opposé, par un dispositif de commande temporisé 14 qui est sous la dépendance d'un contacteur 15. Ce dernier est actionné par la traverse 7 en position basse. Un avertisseur 16 est relié par un temporisateur 17 aux dispositifs 13 et 14 de façon à entrer en action un temps donné après qu'un ordre ait été donné à ces dispositifs, si ceux-ci n'ont pas fonctionné.

Un contacteur 18 actionné par la traverse 7 de façon à être fermé uniquement quand cette traverse est en position haute, est interposé sur le circuit d'alimentation 4 des bobines 3.

A des intervalles de temps donné, l'horloge temporisée 13 envoie un signal qui assure le déplacement du tiroir du distributeur 12 et l'amène dans sa position correspondant à la descente des broches. Dès que ce mouvement commence, le contacteur 18 s'ouvre, ce qui coupe l'alimentation des bobines 3 et assure l'arrêt du chauffage.

Les broches 6 descendent, pénètrent dans le bain de métal en fusion, puis dans les canaux 2 qu'elles décrassent.

Quand les broches sont arrivées en position basse, la traverse 7 actionne le contacteur 15. Au bout d'un laps de temps donné, le temporisateur 14 assure le retour du tiroir du distributeur 12 dans sa position initiale de sorte que les broches remontent. Quand elles se trouvent de nouveau en position haute, la traverse 7 actionne le contacteur 18 de sorte que les bobines 3 sont alimentées et que le chauffage reprend.

Dans le mode de réalisation de lafig. 2, le palonnier 7 est solidaire d'une crémaillère verticale 19 en prise avec un pignon 20 qui est calé sur un arbre 21. Celui- ci est relié par un limiteur de couple 22 à l'arbre de sortie d'un moteur électrique 23 à deux sens de rotation.

L'alimentation du moteur 23 est reliée au réseau 24 par un interrupteur-inverseur 25 qui est commandé par les dispositifs temporisés 13 et 14 et par un micro-contact 26 lui-même commandé par le limiteur de couple 22.

Ce mode de réalisation fonctionne comme celui de la fig. 1. A intervalles réguliers, l'horloge 13 fait tourner le moteur 23 dans le sens correspondant à la descente des broches 6. Quand les broches sont dans leur position basse, le micro-contact 26 assure l'arrêt du moteur 23. Puis le temporisateur 14 fait tourner ce moteur en sens contraire; les broches remontent. Quand elles ont repris leur position haute, le moteur 23 est de nouveau arrêté par le micro-contact 26 et le contacteur 18 actionné par la traverse 7 remet le chauffage en service.

## Revendications

1. Four à induction à canaux verticaux, caractérisé en ce qu'il comprend une série de broches de décrassage (6) qui sont disposées chacune dans l'axe d'un canal (2) etqui sont montées mobiles verticalement par rapport au four de façon à pouvoir être déplacées dans les canaux ou extraites de ceux-ci, un moteur (9 ou 23) pour déplacer l'ensemble des broches (6), et des moyens automatiques aux broches un mouvement alternatif vertical à des inerval- les de temps donnés.

2. Four selon la revendication 1, caractérisé en ce que les moyens automatiques temporisés de commande du moteur comprennent une horloge de commande temporisée (13) émettant un signal périodique propre à commander le moteur (9 ou 23) dans le sens correspondant à la descente des broches (6), un contacteur (15) détectant la position basse des broches, et un temporisateur (14) sensible au signal du contacteur (15) et propre à commander le moteur (9 ou 23) dans le sens correspondant à la remontée des broches.

3. Four selon la revendication 1 ou 2, caractérisé en ce qu'il comporte des moyens (18) pour ne permettre le chauffage que lorsque les broches (6) sont en position haute.

4. Four selon l'une des revendications précédentes, caractérisé en ce que le moteur est constitué par un vérin à double effet (9), de préférence pneumatique, dont la tige (8) est solidaire de l'ensemble des broches (6).

5. Four selon l'une des revendications 1 à 3, caractérisé en ce que le moteur est constitué par un moteur électrique (23) dont l'arbre de sortie est relié par l'intermédiaire d'un limiteur de couple (22) à un pignon (20) en prise avec un crémaillère (19) solidaire de l'ensemble des broches (6).

6. Four selon la revendication 4 ou 5, caractérisé en ce que les broches (6) sont montées sur une traverse (7) qui est solidaire de la tige du vérin (9) ou de la crémaillère (19) et qui est mobile par rapport à un portique (10) supportant le moteur et disposé au-dessus du four.

## Patentansprüche

1. Induktionsofen mit vertikalen Kanälen, dadurch gekennzeichnet, dass er eine Reihe von Entschlackungsspindeln (6) aufweist, von denen jede in der Achse eines Kanals (2) angeordnet ist und die in bezug auf den Ofen in vertikaler Richtung derart bewegbar montiert sind, dass sie in den Kanälen verschoben oder aus ihnen herausgezogen werden können, sowie einen Motor (29 oder 23) zur Verschiebung der Gesamtheit der Spindeln (6) und automatische, zeitverzögert arbeitende Mittel zur Ansteuerung des Motors, derart, dass den Spindeln in vorgegebenen Zeitintervallen eine vertikale Hin- und Herbewegung aufgeprägt wird.

2. Induktionsofen nach Anspruch 1, dadurch gekennzeichnet, dass die automatischen, zeitverzögert arbeitenden Steuermittel für den Motor einen zeitverzögert arbeitenden Steuertaktgeber (13) aufweisen, der ein periodisches Signal abgibt, das zur Ansteuerung des Motors (9 oder 23) in dem Sinne, der einer Abwärtsbewegung der Spindeln (6) entspricht, geeignet ist, sowie einen Kontaktgeber (15), der die untere Stellung der Spindeln erfasst und ein Zeitwerk (14), das auf das Signal des Kontaktgebers (15) anspricht und zur Ansteuerung des Motors (9 oder 23) in dem Sinne, der einer Wiederaufwärtsbewegung der Spindeln entspricht, geeignet ist.

3. Induktionsofen nach Anspruch 1 oder 2, dadurch gekennzeichnet, dass er Mittel (18) aufweist, welche die Beheizung nur dann zulassen, wenn sich die Spindeln (6) in der oberen Stellung befinden.

4. Induktionsofen nach einem der vorhergehenden Ansprüche, dadurch gekennzeichnet, dass der Motor durch einen doppelt wirkenden Antriebszylinder (9), vorzugsweise einen Pneumatikzylinder, gebildet wird, dessen Kolbenstange (8) kraftschlüssig mit der Gesamtheit der Spindeln (6) verbunden ist.

5. Induktionsofen nach einem der Ansprüche 1 bis 3, dadurch gekennzeichnet, dass der Motor durch einen Elektromotor (23) gebildet wird, dessen Antriebswelle unter Zwischenschaltung eines Drehmomentbegrenzers (22) mit einem Ritzel (20) verbunden ist, das mit einer Zahnstange (19) im Eingriff steht, welche kraftschlüssig mit der Gesamtheit der Spindeln (6) verbunden ist.

6. Induktionsofen nach Anspruch 4 oder 5, dadurch gekennzeichnet, dass die Spindeln (6) an einem Querträger (7) befestigt sind, der kraftschlüssig mit der Kolbenstange des Antriebszylinders (9) oder mit der Zahnstange (19) verbunden ist und der in bezug auf ein den Motor tragendes und über dem Ofen angeordnetes Gerüst (10) bewegbar ist.

## Claims

1. Induction furnace, with vertical channels, characterized in that it includes a series of drift pins (6) for cleaning which are each disposed in the axis of a channel (2) and which are mounted for vertical movement with respect to the furnace so as to be able to be moved into the channels or be removed therefrom, a motor (9 or 23) for moving the assembly of pins (6) and automatic timing means for controlling the motor so as to impart to the pins a vertical reciprocal movement at given time intervals.

2. Furnace according to claim 1, characterized in that the automatic timed means for controlling the motor include a timed control clock (13) delivering a periodic signal adapted for controlling the motor (9 or 23) in the direction corresponding to lowering of the pins (6), a contactor (15) detecting the low position of the pins, and a timer (14) responsive to the signal of the contactor (15) and adapted for controlling the motor (9 or 23) in the direction corresponding to raising of the pins.

3. Furnace according to claim 1 or 2, characterized in that it includes means (18) for allowing heating only when the pins (6) are in the top position.

4. Furnace according to one of the preceding claims, characterized in that the motor is formed by a double acting jack, (9) preferably pneumatic, whose rod (8) is secured to the assembly of pins (6).

5. Furnace according to one of claims 1 to 3, characterized in that the motor is formed by an electric motor (23) whose output shaft is connected by a torque limiter (22) to a pinion (20) engaged with a rack (19) fast with the pin assembly (6).

6. Furnace according to claim 4 or 5, characterized in that the pins are mounted on a cross piece (7) which is secured to the rod of the jack (9) or the rack (19) and which is movable with respect to a gantry (10) supporting the motor and disposed above the furnace.
